# EUROPÄISCHE PATENTSCHRIFT

(11) **EP 1 181 457 B1**
(45) Veröffentlichungstag und Bekanntmachung des Hinweises auf die Patenterteilung: **25.06.2003**
(21) Anmeldenummer: 00912582.4
(22) Anmeldetag: 10.03.2000
(51) Int. Cl.: F15B 1/22

(54) **HYDROPNEUMATISCHER DRUCKSPEICHER**
HYDROPNEUMATIC PRESSURE ACCUMULATOR
ACCUMULATEUR DE PRESSION HYDROPNEUMATIQUE

(30) Priorität: 29.05.1999 DE 19924807
(43) Veröffentlichungstag der Anmeldung: 27.02.2002
(73) Patentinhaber: HYDAC Technology GmbH, 66280 Sulzbach/Saar (DE)
(72) Erfinder: WEBER, Norbert, D-66280 Sulzbach/Saar (DE)
(74) Vertreter: Patentanwälte Bartels und Partner
(86) Internationale Anmeldenummer: EP0002083
(87) Internationale Veröffentlichungsnummer: WO00073663

(56) Entgegenhaltungen:
- WO-A-97/46823
- DE-A- 19 706 427
- JP-A- 49 086 762
- PATENT ABSTRACTS OF JAPAN vol. 1996, no. 09, 30. September 1996 (1996-09-30) & JP 08 121401 A (NOK), 14. Mai 1996 (1996-05-14)
- PATENT ABSTRACTS OF JAPAN vol. 006, no. 267 (M-182), 25. Dezember 1982 (1982-12-25) & JP 57 158154 A (NIPPON AIR BRAKE), 29. September 1982 (1982-09-29)

## Beschreibung

Die Erfindung bezieht sich auf einen hydropneumatischen Druckspeicher mit den Merkmalen des Oberbegriffs des Patentanspruches 1.

Bekanntermaßen ist bei Metallbalgspeichem eine Hubbegrenzung für die dem Ausziehen und dem Zusammenziehen des Metallbalges entsprechenden Bewegungen der Endplatte erforderlich, um den Balg vor Überbelastungen zu schützen. Bei einem bekannten Druckspeicher der obengenannten Art, vergleiche WO 97/46823 A1, ist im Hinblick auf dieses Problem der Ventilstößel des am Ölraum angeschlossenen Ventiles relativ zur Endplatte des Metallbalges in solcher Lagebeziehung angeordnet, daß die Endplatte den Ventilstößel bei Erreichen einer gewünschten Endstellung beaufschlagt und in die Sperrstellung des Ventils verschiebt, so daß der Ausstrom von Hydraulikfluidum aus dem Ölraum bei Erreichen dieser Endstellung der Endplatte unterbunden wird. Bei geschlossenem Ventil bleibt somit, selbst wenn das angeschlossene Hydrauliksystem drucklos werden sollte, im Ölraum des Speichers ein Druck aufrechterhalten, der dem im Gasraum momentan herrschenden Gasdruck entspricht, so daß am Metallbalg beidseits Druckgleichgewicht herrscht.

Zwar ist dadurch eine Überbelastung des Balges bei Drucklosigkeit des angeschlossenen Hydrauliksystems verhindert, es besteht jedoch die Gefahr der Beschädigung des Balges bei Zuständen mit auf der Ölseite herrschendem Überdruck oder bei einem Fehlen des Vorfülldruckes auf der Gasseite.

In diesem Fall bewegt sich beim Ausziehen des Balges die Endplatte bis zum mechanischen Anschlag am Speichergehäuse. Bei solcher mechanischer Hubbegrenzung wirkt am Balg entsprechend dem einseitig gegebenen Überdruck eine Druckdifferenz, die zu Zerstörungen führen kann. Man ist daher bislang gezwungen, dickere und mehrlagige Metallbälge zur Anwendung zu bringen. In nachteiliger Weise werden dadurch die Federsteifigkeit.stark vergrößert und der Federweg der einzelnen Windungen des Balges verkleinert. Die Anwendung dickerer, mehrlagiger Metallbälge führt nicht nur zu erhöhtem Gewicht, sondern auch zu einem verhältnismäßig schlechten Ansprechverhalten bei Druckänderungen.

Durch Fig.4 aus PATENT ABSTRACTS OF JAPAN vol. 1996, no. 09, 30. September 1996, (1996-09-30) & JP 08 121401 A (NOK), 14.Mai 1996 (1996-05-14) ist ein gattungsgemäßer hydropneumatischer Druckspeicher bekannt mit einem Gasraum und einem Ölraum und einem diese Räume trennenden Metallbalg, der eine entsprechend den Volumenänderungen von Gasraum zu Ölraum bewegliche Endplatte aufweist. Innerhalb des Gehäuses mit dem Metallbalg ist dieses von einer Trennplatte mit einem Fluidanschluß durchgriffen, der fluidführend das Innere des Metallbalges mit dem Inneren eines weiteren Fluidraumes innerhalb des Gehäuses begrenzt, wobei der dahingehende zusätzliche Fluidraum nach außen hin über einen Hydraulikanschluß an der Bodenseite des Gehäuses fluidführend mit Teilen eines Hydraulikkreislaufes verbunden ist. Ein mit der Endplatte des Metallbalges verbundener Ventilstößel weist einen Sperrkörper auf, dessen beiden einander gegenüberliegenden Seiten als Ventilkegel ausgebildet sind und in Anlage bringbar sind einmal mit einem Ventilsitz, der an der Trennplatte angeordnet ist, und einmal mit einem Ventilsitz am bodenseitigen Hydraulikanschluß, der in Richtung des Inneren des weiteren Fluidraumes weist. Sowohl die genannten Ventilkegel als auch die Ventilsitze weisen mit den Scheiteln ihrer Kegelflächen voneinander weg, wobei über die Kegelflächen ein gutes Abdichtverhalten erreicht ist. Aufgrund des zusätzlichen Fluidraumes baut die bekannte Vorrichtung groß auf und im Hinblick auf die zu bewegenden Fluidmengen im Metallbalg und zusätzlich im weiteren Fluidraum ist das Ansteuerverhalten für das Ventil verzögert, so daß zumindest kurzfristig Überbelastungen des Metallbalges auftreten können. Ausgehend von diesem Stand der Technik liegt der Erfindung die Aufgabe zugrunde, einen Druckspeicher der betrachteten Art zu schaffen, bei dem Überbelastungen des Metallbalges im Betrieb mit Sicherheit vermieden sind.
Bei einem hydropneumatischen Druckspeicher der eingangs genannten Art ist diese Aufgabe erfindungsgemäß dadurch gelöst, daß der Hydraulikanschluß das Ventil mit seinen beiden Ventilsitzen enthält, daß die Scheitel der Kegelflächen beider Ventilsitze und beider Ventilkegel einander zugewandt sind, und daß die Ventilsitze axial zwischen den Ventilkegeln angeordnet sind. Dergestalt ist ein kompakt aufbauender Hydrospeicher geschaffen und über die Endplatte des Metallbalges ist unmittelbar die Ansteuerung des Ventils im Hydraulikanschluß gegeben, so daß aufgrund des geringen zu beherrschenden Fluidvolumens im Metallbalg selbst neben der Gewichtsverringerung gegenüber bekannten Lösungen auch ein besonders gutes Ansprechverhalten gewährleistet ist. Ferner sind derart Überbelastungen des Metallbalges mit Sicherheit vermieden.
Wenn beim Betrieb des erfindungsgemäßen Druckspeichers einmal das Druck - Gleichgewicht zwischen Gas-Vorfülldruck im Gasraum und Hydraulikdruck im Ölraum hergestellt ist und die Endplatte des Metallbalges bei geöffnetem Ölventil sich zwischen ihren vorgegebenen Endstellungen befindet, dann bleibt dieser Betriebszustand des Druckausgleiches am Balg im Betrieb erhalten, ungeachtet dessen, wie stark der Hydraulikdruck der Ölseite gegenüber dem Gas - Vorfülldruck absinken mag, weil bei Erreichen der gewünschten Endstellung das Ventil schließt und der Abstrom aus dem Ölraum unterbrochen wird, und auch ungeachtet dessen, wie stark der Hydraulikdruck relativ zum Gas - Vorfülldruck ansteigen mag, weil bei Erreichen der diesbezüglichen Endstellung der Endplatte das Ventil wiederum geschlossen wird, so daß kein Zustrom zum Ölraum mehr möglich ist.

Nachstehend ist die Erfindung anhand von in der Zeichnung dargestellten Ausführungsbeispielen im einzelnen erläutert. Es zeigen:
- Fig. 1: einen schematisch vereinfachten Längsschnitt eines Ausführungsbeispiels des Druckspeichers und
- Fig. 2: einen der Fig. 1 ähnlichen Längsschnitt eines zweiten Ausführungsbeispieles.

Der in Fig. 1 gezeigte Druckspeicher weist ein als Ganzes mit 1 bezeichnetes Gehäuse mit einem im wesentlichen kreiszylinderförmigen Innenraum auf. Das Gehäuse 1 ist mit einem bodenseitigen Hydraulikanschluß 2 versehen und weist in seinem dem Hydraulikanschluß 2 entgegengesetzten Deckelteil 3 eine Gas-Füllöffnung auf, die durch einen Stopfen 5 verschlossen ist und es ermöglicht, durch Befüllen mit einem kompressiblen Gas im angrenzenden Gasraum 7 einen gewünschten Gas-Vorfülldruck herzustellen. Als Trennelement zwischen diesem Gasraum 7 und einem Ölraum 8, mit dem ein nicht gezeigtes Hydrauliksystem über den Hydraulikanschluß 2 in Verbindung ist, dient ein Metallbalg 9, der eine kreiszylindrische Form besitzt und am einen Ende durch eine Endplatte 11 abgeschlossen ist. Der Außendurchmesser des Balges 9 ist etwas geringer als der Innendurchmesser des Gehäuses 1. An seinem der Endplatte 11 entgegengesetzten, offenen Ende ist der Balg 9 mit dem Gehäuse 1 bei 13 dicht verschweißt, so daß der Balg 9 zusammen mit der Endplatte 11 ein dichtes Trennelement zwischen dem Ölraum 8 (das ist bei Fig. 1 der Innenraum des Balges 9) und dem Gasraum 7 bildet.

Der Hydraulikanschluß 2 enthält ein doppeltwirkendes Ölventil 15 mit zwei Ventilsitzen 17 und 18, die jeweils durch Kegelflächen gebildet sind. Mit den Ventilsitzen 17, 18 wirken Sperrkörper in Form von Ventilkegeln 20 bzw. 21 zusammen, die an einem Ventilstößel 23 angebracht sind, der an der Innenseite der Endplatte 11 des Balges 9 befestigt und zusammen mit der Endplatte 11 bei deren Hubbewegungen in Richtung einer Längsachse 25 hin und her beweglich ist. Die auf die Längsachse 25 bezogenen axialen Abstände zwischen den Ventilsitzen 17 und 18 und den zugeordneten Ventilkegeln 20 bzw. 21 am Ventilstößel 23 sind so gewählt, daß bei einer vorgegebenen Hubweglänge, um die sich die Endplatte 11 in der Fig. 1 nach unten bewegt, wenn der Hydraulikdruck im Ölraum 8 geringer wird als der Gas-Vorfülldruck, der Ventilkegel 20 den Ventilsitz 17 erreicht, sobald die Endplatte 11 bei dieser Hubbewegung eine gewünschte Endstellung erreicht hat. Somit wird das Ölventil 15 gesperrt, so daß kein weiterer Ausstrom von Hydraulikflüssigkeit aus dem Ölraum 8 stattfindet, der Hydraulikdruck im Ölraum 8 somit konstant bleibt und sich bei dieser Endstellung der Endplatte 11 Druckgleichgewicht am Balg 9 einstellt.

Bei durch Anstieg des Hydraulikdruckes bewirkter Hubbewegung in der entgegengesetzten Richtung (in Fig. 1 nach oben) kommt der Ventilkegel 21 zur Anlage am Ventilsitz 18, um bei Erreichen der diesbezüglichen Endstellung der Endplatte 11 das Ölventil 15 wiederum zu sperren, so daß der Zustrom von Hydraulikflüssigkeit zum Ölraum 8 unterbunden und somit wiederum Druckgleichgewicht am Balg 9 zwischen Ölraum 8 und Gasraum 7 hergestellt wird, um die entsprechende Endstellung der Endplatte 11 wiederum zu definieren.

Bei dem Ausführungsbeispiel von Fig. 2 ist im Gegensatz zum Ausführungsbeispiel von Fig. 1 der Innenraum des Balges 9 dem Deckelteil 3 des Gehäuses 1 zugewandt, wo sich der Gasanschluß befindet. Somit bildet der Innenraum des Balges 9 den Gasraum 7, während die Außenseite des Balges 9 den Ölraum 8 begrenzt, in den der Hydraulikanschluß 2 mündet. Bei diesem Ausführungsbeispiel ist der Ventilstößel 23 des Ölventils 15 an der Außenseite der Endplatte 11 des Balges 9 befestigt. Die Funktionsweise ist die gleiche wie bei dem Beispiel von Fig. 1, d.h. bei Hubbewegungen der Endplatte 11 in beiden Richtungen entlang der Längsachse 25 kommen die Ventilkegel 20, 21 bei Erreichen der betreffenden Endstellung jeweils zur Anlage an den zugehörigen Ventilsitzen 17 bzw. 18, um die Zufuhr oder Abfuhr von Hydraulikflüssigkeit in den bzw. aus dem Ölraum 8 zu sperren und die entsprechenden Endstellungen der Endplatte 11 des Balges 9 zu definieren.

Bei beiden Ausführungsbeispielen sind die Scheitel der Kegelflächen der Ventilkegel 20 und 21 einander zugekehrt, und die Ventilsitze 17 und 18 befinden sich axial zwischen den Ventilkegeln 20 und 21. In vorteilhafter Weise führt bei dieser Anordnung ein Druckgradient, wie er sich bei einem nicht vollkommenen Sperren des Ventils 15 am Balg 9 ergeben würde, zu einem entsprechenden Anstieg der Anpreßkraft zwischen Ventilkegeln 20 oder 21 an den zugehörigen Ventilsitzen 17 bzw. 18.

In den Figuren sind die axialen Abstände der Ventilsitze 17, 18 des Ventiles 15 und der Ventilkegel 20 und 21 lediglich beispielhaft angegeben. Diese Abstände können nach Wunsch so gewählt werden, daß sich für die Endplatte 11 des Balges 9 im Betrieb eine gewünschte Arbeits-Hublänge zwischen den jeweils hydropneumatisch definierten Endstellungen ergibt.

## Patentansprüche

1. Hydropneumatischer Druckspeicher mit Gasraum (7) und Ölraum (8), die von einem Gehäuse (1) umgeben sind, das einen bodenseitigen Hydraulikanschluß (2) aufweist, und einem diese Räume trennenden Metallbalg (9), der eine entsprechend Volumenänderungen von Gasraum (7) und Ölraum (8) bewegliche Endplatte (11) aufweist, mit einem das Strömen von Hydraulikfluidum aus dem und in den Ölraum (8) freigebenden oder sperrenden Ventil (15) und mit einem das Ventil steuemden Ventilstößel (23), der bei einer Bewegung der Endplatte (11), die einer einen vorgegebenen Größtwert übersteigenden Vergrößerung des Volumens des Casraumes (7) entspricht, durch die Endplatte (11) in eine das Ventil (15) sperrende Stellung bewegbar ist, wobei der Ventilstößel (23) mit der Endplatte (11) des Metallbalges (9) fest verbunden und das Ventil (15) durch Bewegen des Ventilstößels (23) in zwei zueinander entgegengesetzte Sperrstellungen sperrbar ist, die den Endstellungen der Endplatte (11) des Metallbalges (9) beim vorgegebenen Größtwert bzw. bei einem vorgegebenen Kleinstwert des Volumens des Gasraumes (7) entsprechen, wobei das Ventil (15) zwei in der der Bewegungsrichtung des Ventilstößels (23) entsprechenden Axialrichtung zueinander versetzte Ventilsitze (17 und 18) und der Ventilstößel (23) zwei in Axialrichtung zueinander versetzte Sperrkörper (20 und 21) aufweisen, die bei Bewegen des Ventilstößels (23) in die eine oder die andere Richtung je paarweise zum Sperren des Ventiles (15) miteinander zusammenwirken und wobei die Ventilsitze/17,18) als Kegelflächen und die Sperrkörper als Ventilkegel (20,21) ausgebildet sind, **dadurch gekennzeichnet, daß** der Hydraulikanschluß (2) das Ventil (15) mit seinen beiden Ventilsitzen (17,18) enthält, daß die Scheitel der Kegelflächen beider Ventilsitze (17,18) und beider Ventilkegel (20,21) einander zugewandt sind und daß die Ventilsitze (17,18) axial zwischen den Ventilkegeln (20,21) angeordnet sind.

2. Hydropneumatischer Druckspeicher nach Anspruch 1, **dadurch gekennzeichnet, daß** das das Strömen von Hydraulikfluidum steuernde Ventil (15) an dem der Endplatte (11) entgegengesetzten, offenen Ende des Metallbalges (9) vorgesehen ist, so daß der Innenraum des Metallbalges den Ölraum (8) bildet, durch den sich der Ventilstößel (23) hindurch bis zu seiner Befestigungsstelle an der Innenseite der Endplatte (11) erstreckt.

3. Hydropneumatischer Druckspeicher nach Anspruch 1, **dadurch gekennzeichnet, daß** der Metallbalg (9) mit seiner Endplatte (11) dem das Strömen von Hydraulikfluidum steuemden Ventil (15) zugewandt ist, so daß das Innere des Metallbalges (9) den Gasraum (7) bildet und sich der Ölraum (8) an derAußenseite des Metallbalges (9) und dessen Endplatte (11) befindet, an der der Ventilstößel (23) außen befestigt ist.

4. Hydropneumatischer Druckspeicher nach einem der Ansprüche 1 bis 3, **dadurch gekennzeichnet, daß** die axialen Abstände der Ventilsitze (17, 18) und der am Ventilstößel (23) vorgesehenen Sperrkörper (20, 21) so gewählt sind, daß die mit dem Ventilstößel (23) verbundene Endplatte (11) um eine gewünschte Hubstrecke zwischen ihren dem vorgegebenen Größtwert und dem vorgegebenen Kleinstwert des Volumens des Gasraumes (7) entsprechenden Endstellungen bei geöffnetem Ventil (15) beweglich ist.

## Claims

1. Hydro-pneumatic pressure accumulator comprising a gas chamber (7) and oil chamber (8) surrounded by a housing (I) with a hydraulic connection (2) at the bottom and a metal bellows (9) with an end plate (11) separating these chambers, displaceable according to the volume changes in the gas chamber (7) and the oil chamber (8), provided with a valve (15) releasing or blocking the flow of hydraulic fluid from and to the oil chamber (8), and a valve tappet (23) controlling the valve, movable by the end plate (11) into a position locking the valve (15) during a motion of the end plate (11) which corresponds to an expansion of the volume of the gas chamber (7) exceeding a predetermined maximum value, whereby the valve tappet (23) is connected in a fixed manner with the end plate (11) of the metal bellows (9) and the valve (15) is blockable by the displacement of the valve tappet into two opposite blocking positions corresponding to the end positions of the end plate (11) of the metal bellows (9) at a predetermined maximum value or at a predetermined minimum volume of the gas chamber (7), whereby the valve (15) has two valve seats (17 and 18) offset in relation to each other in the axial direction corresponding to the direction of the displacement of the valve tappet (23), and the valve tappet (23) two blocking bodies (20, 21) which co-act in pairs to block the valve (15) as the valve tappet (23) moves into one or the other direction, and whereby the valve seats (17, 18) are designed as conical faces and the blocking bodies as valve cones (20, 21), **characterised in that** the hydraulic connection (2) contains the valve (15) with its two valve seats (17, 18), that the top of conical faces of the two valve seats (17, 18) and of the two valve cones (20, 21) are facing each other and that the valve seats (17, 18) are arranged axially between the valve cones (20, 21).

2. Hydro-pneumatic pressure accumulator according to Claim 1, **characterised in that** the valve (15) controlling the flow of hydraulic fluid is arranged at the open end of the metal bellows (9) opposite to the end plate (11) so that the space within the metal bellows forms the oil chamber (8) through which the valve tappet (23) extends up to its point of attachment on the inside of the end plate (11).

3. Hydro-pneumatic pressure accumulator according to Claim 1, **characterised in that** the metal bellows (9) with its end plate (11) faces the valve (15) controlling the flow of the hydraulic fluid so that the inside of the metal bellows (9) forms the gas chamber (7) and the oil chamber (8) is on the outside of the metal bellows (9) and its end plate (11) to which the valve tappet (23) is attached on the outside.

4. Hydro-pneumatic pressure accumulator according to one of the Claims 1 to 3, **characterised in that** the axial spacing between the valve seats (17, 18) and between the blocking bodies (20, 21) provided on the valve tappet (23) is such that the end plate (11) connected to the valve tappet (23) can be displaced by the required stroke between its end positions with the valve (15) open, corresponding to the predetermined maximum value and the predetermined minimum value of the volume of the gas chamber (7).

## Revendications

1. Accumulateur de pression hydropneumatique avec chambre de gaz (7) et chambre d'huile (8), qui sont entourées par un bâti (1), qui comprend un raccord hydraulique (2) du côté du sol, et un soufflet métallique (9) séparant une de ces chambres qui comprend une plaque d'extrémité (11) mobile correspondant aux changements de volume de la chambre du gaz (7) et de la chambre d'huile (8), avec une soupape (15) libérant ou bloquant le courant du fluide hydraulique à partir de et dans la chambre d'huile (8) et avec un poussoir de soupape (23) pilotant la soupape, qui correspond à une augmentation dépassant une valeur maximale prévue du volume de la chambre du gaz (7), qui peut être déplacé par la plaque d'extrémité (11) dans une position de blocage de la soupape (15), moyennant quoi le poussoir de soupape (23) est raccordé de manière fixe à la plaque d'extrémité (11) du soufflet métallique (9) et la soupape (15) peut être bloquée par le mouvement du poussoir de soupape (23) dans deux positions de blocage opposées l'une à l'autre, qui correspondent aux positions terminales de la plaque d'extrémité (11) du soufflet métallique (9) à la valeur maximale prévue ou à une valeur minimale prévue du volume de la chambre du gaz (7), moyennant quoi la soupape (15) comprend deux sièges de soupape (17 et 18) retournés l'un contre l'autre dans une direction axiale correspondant à la direction de mouvement du poussoir de soupape (23) et le poussoir de soupape (23) comprend deux corps de blocage (20 et 21) retournés l'un contre l'autre en direction axiale, qui lors du mouvement du poussoir de soupape (23), agissent ensemble dans l'une ou l'autre des directions et sous forme appariée pour bloquer la soupape (15) et moyennant quoi, les sièges de soupape sont formés comme des surfaces coniques et les corps de blocage (17, 18) comme des cônes de soupape (20, 21), **caractérisé en ce que** le raccord hydraulique (2) contient la soupape (15) avec ses deux sièges de soupape (17, 18), **en ce que** les sommets des surfaces coniques des deux sièges de soupape (17, 18) et des deux cônes de soupape (20, 21) sont tournés l'un contre l'autre et **en ce que** les sièges de soupape (17, 18) sont disposés en direction axiale entre les cônes de soupape (20, 21).

2. Accumulateur de pression hydropneumatique selon la revendication 1, **caractérisé en ce que** l'extrémité ouverte du soufflet métallique (9) est prévue, opposée à la plaque d'extrémité (11) sur la soupape (15) pilotée par le courant du fluide hydraulique, de sorte que l'espace intérieur du soufflet métallique (9) forme la chambre d'huile (8), à travers laquelle le poussoir de soupape (23) s'étend jusqu'à sa position de fixation sur le côté intérieur de la plaque d'extrémité (11).

3. Accumulateur de pression hydropneumatique selon la revendication 1, **caractérisé en ce que** le soufflet métallique (9) avec sa plaque d'extrémité (11) est retourné vers la soupape (15) pilotée par le courant du fluide hydraulique, de sorte que l'intérieur du soufflet métallique (9) forme la chambre du gaz (7) et que la chambre d'huile (8) se trouve sur le côté extérieur du soufflet métallique (9) et de sa plaque d'extrémité (11), sur laquelle le poussoir de soupape (23) est fixé à l'extérieur.

4. Accumulateur de pression hydropneumatique selon l'une quelconque des revendications 1 à 3, **caractérisé en ce que** les distances axiales des sièges de soupape (17, 18) et le corps de blocage (20, 21) prévu sur le poussoir de soupape (23) sont choisis de manière à ce que la plaque d'extrémité (11) reliée au poussoir de soupape (23) soit mobile selon un intervalle de levée désiré entre les positions terminales correspondant à la valeur maximale prévue et à la valeur minimale prévue du volume de la chambre du gaz (7) lorsque la soupape (15) est ouverte.
